# EUROPÄISCHE PATENTSCHRIFT

(11) **EP 0 131 928 B1**
(45) Veröffentlichungstag und Bekanntmachung des Hinweises auf die Patenterteilung: **29.07.1987**
(21) Anmeldenummer: 84108235.7
(22) Anmeldetag: 12.07.1984
(51) Int. Cl.: B65D 51/16

(54) **Deckel mit Entlüftungsventil**
Closure with venting valve
Fermeture avec clapet d'aération

(30) Priorität: 15.07.1983 DE 3325665
(43) Veröffentlichungstag der Anmeldung: 23.01.1985
(73) Patentinhaber: Peroxid-Chemie GmbH, 82049 Pullach (DE)
(72) Erfinder: Krauss, Robert, D-8000 München 71 (DE); Binder, Klaus, D-8000 München 80 (DE)
(74) Vertreter: Weickmann, Heinrich, Dipl.-Ing.

## Beschreibung

Die Erfindung betrifft einen Deckel mit Entlüftungsventil nach dem Oberbegriff des Anspruchs 1.

Bei nach der FR-PS 777 287 bekannten Deckeln dieser Art erstreckt sich der Axialkanal der Buchse nicht bis zu dem Loch im Boden des Deckels, so daß die Buchse keine definierte Lage einnimmt. Die Buchse muß vielmehr in den Ringkragen eingeschraubt werden, wobei ihre Einschraubtiefe unbestimmt ist. Auch der Haltering für die Ventilkugel ist in den Axialkanal der Buchse eingeschraubt und weist ebenfalls keine vorgegebene Sitztiefe auf.

Nach der DE-PS 672 649 ist ein Deckel mit einem Axialkanal bekannt, in den von unten eine sich gegen eine Schulter im Axialkanal abstützende Feder und ein verschiebbarer Verschlußkörper für eine Bohrung in einem ebenfalls in den Axialkanal eingesteckten Stopfenschaft der Reihe nach eingesetzt werden können. Eine Vormontage des auf diese Weise gebildeten Entlüftungsventils ist nicht möglich.

Nach der US-PS 4 285 440 ist eine Ventilkugel in einem Entlüftungsventil bekannt, die aus Kunststoff bestehen kann.

Nach der GB-PS 310 911 ist eine Kugel in einem Entlüftungsventil bekannt, die aus rostfreiem Stahl bestehen kann.

Aufgabe der Erfindung ist es, ein vormontierbares Entlüftungsventil anzugeben, dessen Öffnungsdruck reproduzierbar festzulegen ist und das in übliche Deckel, insbesondere Schraubenkappen paßt.

Die Lösung dieser Aufgabe ist im Kennzeichen des Anspruchs 1 angegeben.

Dadurch, daß sich der Axialkanal der Buchse bis zum dem Loch im Boden des Deckels erstreckt, ist die Axiallage der Buchse festgelegt. Dadurch, daß der Haltering gegen eine Ringschulter in eine nächst dem Locht befindliche Ringausnehmung der Buchse eingedrückt ist, ist auch die Spannung der Feder festgelegt. Insbesondere eignet sich der Deckel mit diesem Entlüftungsventil für Verpackungen von gasenden Produkten, die sonst ein Aufquellen des Entlüftungsventils bewirken, für festzulegende Öffnungsdrucke zwischen 0,05 und 0,2 bar.

Bevorzugte Materialien für das Ventil sind in den Ansprüchen 2 und 3 angegeben. Besonders bevorzugt ist dabei eine Kombination aus (verhältnismäßig weichem) Polyäthylen für die Buchse und/oder den Haltering und (verhältnismäßig hartem) Polypropylen für die Ventilkugel und auch diese Kombination bei umgekehrter Zuordnung.

Zum sicheren Festhalten des Halterings ist bevorzugt eine Ausbildung gemäß Anspruch 4 vorgesehen.

Einen besonders sicheren Sitz des Ventils erhält man bei einer Ausbildung gemäß Anspruch 5.

Die Erfindung wird im folgenden an einem Ausführungsbeipiel unter Hinweis auf die beigefügten Zeichnungen beschrieben :
Figur 1 zeigt das Entlüftungsventil im eingebauten Zustand,
Figur 2 zeigt das Entlüftungsventil nach Fig. 1 in Explosionsdarstellung,
Figur 3 zeigt die Einzelheit X in Fig. 2.
Figur 4 zeigt den Haltering.

Im vorliegenden Ausführungsbeispiel ist das Entlüftungsventil 2 in einen als Schraubkappe ausgebildeten Deckel 4 eingesetzt. An der Innenseite des Deckels 4 befindet sich ein Ringkragen 6, der eine Buchse 8 aus Polyäthylen bünding umfaßt. Axial durch die Buchse 8 erstreckt sich ein Kanal 10, der sich in Richtung zu einem Loch 12 im Boden des Deckels 4 über eine konische Stufe 14 erweitert. In der konischen Stufe 14 liegt eine Ventilkugel 16 aus Polypropylen. In einer den Axialkanal 10 nächst dem Loch umfassenden Ringausnehmung der Buchse 8 stützt sich gegen deren innere Ringschulter 18 ein Haltering 20 aus Polyäthylen ab. Zwischen dem Haltering 20 und der Ventilkugel 16 ist eine Druckfeder 22 aus V4A-Stahl angeordnet. Hat der Axialkanal 10 in seinem engen Bereich einen Durchmesser von 2 mm, in seinem weiten Bereich einen Durchmesser von 5,9 mm, die Ventilkugel 16 einen Durchmesser von 5 mm und die Druckfeder einen Durchmesser von 5,6 mm sowie vier Windungen bei einem Drahtdurchmesser von 0,5 mm und schließlich im entspannten Zustand eine Länge von 5,6 mm, so liegt der Öffnungsdruck des Ventils beständig zwischen 0,05 und 0,2 bar.

Die Umfangsfläche 24 der Ringausnehmung ist mit einem vorspringenden, ringförmigen Verrastungssteg 26 zur Aufnahme in einer entsprechenden ringförmigen Kerbe 28 in der Umfangsfläche 30 des Halterings 20 versehen.

Ein an den Deckel 4 angrenzender Abschnitt 32 der Buchse 8 verjüngt sich von einem Durchmesser 34, der etwas größer als der Durchmesser der Innenfläche des Ringkragens ist, auf den Durchmesser der Innenfläche des Ringkragens in Richtung zum Deckel 4 konisch.

Zum Zusammenbau wird die Buchse 8 mit der Ventilkugel 16 und der Druckfeder 22 in den Ringkragen 6 bündig eingedrückt. Wird der Deckel auf einen Behälter mit einem gasenden Produkt geschraubt, so wird bei Überdruck die Ventilkugel 16 gegen die Druckfeder 22 gedrückt und dadurch der Axialkanal 10 zum Loch 12 geöffnet.

Entlüftungsventile beschriebener Art wurden in TBPEH (t-butyl-per-2-ethylhexanoat) über drei Monate gelagert und erwiesen sich dann noch unaufgequollen beständig mit einem reproduzierbaren Öffnungsdruck zwischen 0,05 und 0,15 bar.

Die konische Verjüngung der Buchse gestattet ihre einfache Einführung in den Ringkragen 6 und dennoch einen festen Sitz im Ringkragen 6.

## Patentansprüche

1. Deckel mit einem in seinem Boden befindlichen Loch (12) und einem an der Innenseite dieses Lochs (12) angeordneten Entlüftungsventil (2) für Verpackungen von gasenden Produkten, insbesondere organischen Peroxiden oder Wasserstoffsuperoxid, mit einer von einem Ringkragen (6) an der Innenseite des Deckels (4) bündig umfaßten Buchse (8), die einen sich zum Boden des Deckels (4) über eine konische Stufe (14) erweiternden Axialkanal (10) aufweist, mit einer Ventilkugel (16) in der konischen Stufe (14) und mit einer Druckfeder (22), die in dem Axialkanal (10) zwischen einem in den Axialkanal (10) eingesetzten Haltering (20) und der Ventilkugel (16) angeordnet ist, dadurch gekennzeichnet, daß sich der Axialkanal (10) bis zu dem Loch (12) im Boden des Deckels (4) erstreckt und daß der Haltering (20) gegen eine Ringschulter (18) in eine nächst dem Loch (12) befindliche Ringausnehmung der Buchse (8) eingedrückt ist.

2. Deckel nach Anspruch 1, dadurch gekennzeichnet, daß die Buchse (8) und/oder der Haltering (20) aus Kunststoff, insbesondere aus Polyäthylen, Polypropylen, Tetrafluoräthylen, oder aus Edelstahl bestehen.

3. Deckel nach Anspruch 1 oder 2, dadurch gekennzeichnet, daß die Ventilkugel (16) aus Kunststoff, insbesondere aus Polypropylen, Polyäthylen, Tetrafluoräthylen, oder aus Edelstahl besteht.

4. Deckel nach einem der vorgenannten Ansprüche, dadurch gekennzeichnet, daß die Umfangsfläche (24) der Ringausnehmung einen vorspringenden, ringförmigen Verrastungssteg (26) zur Aufnahme in einer entsprechenden ringförmigen Kerbe (28) in der Umfangsfläche (30) des Halterings (20) aufweist.

5. Deckel nach einem der vorgenannten Ansprüche, dadurch gekennzeichnet, daß die Innenfläche des Ringkragens (6) zylindrisch ist und daß sich wenigstens ein an den Deckel (4) angrenzender Abschnitt (32) der Umfangsfläche der Buchse (8) von einem Durchmesser (34), der etwas größer als der Durchmesser der Innenfläche des Ringkragens (6) ist, auf den Durchmesser der Innenfläche des Ringkragens in Richtung zum Boden des Deckels (4) konisch verjüngt.

## Claims

1. A cover with an aperture (12) situated in its base and with a relief valve (2) disposed on the inside of this aperture (12) and for packagings of gas-evolving products, in particular organic peroxides or hydrogen superoxide, with a bush (8) which is tightly fitted in an annular collar (6) on the inside of the cover (4) and which has an axial passage (10) widening towards the base of the cover (4) via a conical stage (14). with a valve ball (16) in the conical stage (14) and with a compression spring (22) which is disposed in the axial passage (10) between a retaining ring (20) inserted in the axial passage (10) and the valve ball (16), characterised in that the axial passage (10) extends right to the aperture (12) in the base of the cover (4), and in that the retaining ring (20) is pressed against an annular shoulder (18) into an annular recess of the bush (8) situated next to the aperture (12).

2. A cover according to claim 1, characterised in that the bush (8) and/or the retaining ring (20) is formed of plastics material, in particular polyethylene, polypropylene, tetrafluoroethylene, or of high-grade steel.

3. A cover according to claim 1 or 2, characterised in that the valve ball (16) is formed of plastics material, in particular polypropylene, polyethylene, tetrafluoroethylene, or of high-grade steel.

4. A cover according to any of the preceding claims, characterised in that the peripheral surface (24) of the annular recess has a projecting annular locating rib (26) to be accommodated in a corresponding annular groove (28) in the peripheral surface (30) of the retaining ring (20).

5. A cover according to any of the preceding claims, characterised in that the inner surface of the annular collar (6) is cylindrical and in that at least one portion (32) of the peripheral surface of the bush (8), adjoining the cover (4), tapers conically towards the base of the cover (4) from a diameter (34), which is slightly larger than the diameter of the inner surface of the annular collar (6), to the diameter of the inner surface of the annular collar.

## Revendications

1. Fermeture munie d'un trou (12) pratiqué dans son fond et d'un clapet d'aération (2) disposé à la face interne de ce trou (12), pour emballages de produits dégageant des gaz, en particulier des peroxydes organiques ou de l'hyperoxyde d'hydrogène, comprenant une douille (8) qui est ceinturée intimement par un collet annulaire (6) à la face interne de la fermeture (4) et est percée d'un canal axial (10) s'évasant vers le fond de la fermeture (4) par l'intermédiaire d'un gradin conique (14); une bille obturatrice (16) logée dans ce gradin conique (14); et un ressort de pression (22) intercalé, dans le canal axial (10), entre la bille obturatrice (16) et une bague de retenue (20) insérée dans ledit canal axial (10), caractérisée par le fait que le canal axial (10) s'étend jusqu'au trou (12) pratiqué dans le fond de la fermeture (4) ; et par le fait que la bague de retenue (20) est enfoncée contre un épaulement annulaire (18), dans un évidement annulaire de la douille (8) situé à proximité du trou (12).

2. Fermetue selon la revendication 1, caractérisée par le fait que la douille (8) et/ou la bague de retenue (20) consistent en une matière plastique, en particulier du polyéthylène, du polypropylène, du tétrafluoréthylène, ou en de l'acier fin.

3. Fermeture selon la revendication 1 ou 2, caractérisée par le fait que la bille obturatrice (16) consiste en une matière plastique, en particulier du polypropylène, du polyéthylène, du tétrafluoréthylène, ou en de l'acier fin.

4. Fermeture selon l'une des revendications précitées, caractérisée par le fait que la surface périphérique (24) de l'évidement annulaire présente une nervure annulaire encliquetable en saillie (26), destinée à être reçue dans une encoche annulaire correspondante (28) façonnée dans la surface périphérique (30) de la bague de retenue (20).

5. Fermeture selon l'une des revendications précitées, caractérisée par le fait que la face interne du collet annulaire (6) est cylindrique ; et par le fait qu'au moins une région (32) de la surface périphérique de la douille (8), contiguë à la fermeture (4), se rétrécit coniquement en direction du fond de cette fermeture (4), d'un diamètre (34) sensiblement plus grand que le diamètre de la face interne du collet annulaire (6), jusqu'au diamètre de cette face interne du collet annulaire.
